# EUROPÄISCHE PATENTSCHRIFT

(11) **EP 2 580 152 B1**
(45) Veröffentlichungstag und Bekanntmachung des Hinweises auf die Patenterteilung: **12.08.2015**
(21) Anmeldenummer: 11745480.1
(22) Anmeldetag: 08.06.2011
(51) Int. Cl.: B66F 17/00

(54) **VERFAHREN ZUM BESTIMMEN EINER KIPPWAHRSCHEINLICHKEIT BEI EINEM FLURFÖRDERZEUG**
METHOD FOR DETERMINING THE PROBABILITY OF A HANDLING TRUCK'S TIPPING OVER
PROCÉDÉ POUR DÉTERMINER UNE PROBABILITÉ DE BASCULEMENT D'UN CHARIOT DE MANUTENTION

(30) Priorität: 08.06.2010 DE 102010023069
(43) Veröffentlichungstag der Anmeldung: 17.04.2013
(73) Patentinhaber: Robert Bosch GmbH, 70469 Stuttgart (DE)
(72) Erfinder: GERDES, Manfred, 71665 Vaihingen/Enz (DE); OTTERBEIN, Stefan, 70469 Stuttgart (DE); BECKER, Ralf, 71701 Schwieberdingen (DE); SCHMIDT, Christian, 70439 Stuttgart (DE); GUSTMANN, Martin, 71735 Hochdorf (DE)
(86) Internationale Anmeldenummer: PCT/EP2011/002804
(87) Internationale Veröffentlichungsnummer: WO 2011/154129

(56) Entgegenhaltungen:
- EP-A1- 2 233 427
- WO-A1-2009/130528
- DE-A1- 10 010 011
- GB-A- 1 258 081

## Beschreibung

Die vorliegende Erfindung betrifft ein Verfahren zum Bestimmen einer Kippwahrscheinlichkeit bei einem Flurförderzeug, wie bspw. einem Gabelstapler.

### Stand der Technik

Gabelstapler (sog. FLT, englisch: Fork-Lift-Truck) unterschiedlicher Hersteller sind bzgl. des Fahrwerks sehr ähnlich aufgebaut. Vorherrschend sind ein Vorderachsantrieb mit einer am Aufbau fest montierten Vorderachse, eine Hinterachslenkung mit einer Pendelachse und ein nahezu vollständiger Verzicht auf eine Federung (nur der Reifen hat elastische Eigenschaften). Die Lenkung wird üblicherweise als hydrostatische Lenkung ausgeführt, d.h. der Lenkradwinkel wird über hydraulische Verbindungselemente auf den Radlenkwinkel übertragen. Der Hubmast mit der Lastgabel ist vor der Vorderachse montiert, der Fahrer sitzt zwischen den Achsen. Der Antrieb des FLTs erzeugt neben den antreibenden Momenten auch die bremsenden Momente über den Antriebsstrang. Eine Betriebsbremse, die auf alle vier Räder wirkt, ist üblicherweise nicht vorgesehen.

FLTs sind sehr kompakt, d.h. schmal und kurz, gebaut, sehr wendig und können große Lasten sehr hoch heben. Dabei entsteht bei der Lastaufnahme, beim Fahren und insbesondere auf geneigten Fahrbahnen eine ggf. hohe Umkippgefahr, da durch die Lasten auf der Gabel der Gesamtschwerpunkt des FLTs stark verschoben wird und sich die statische und dynamische Kippstabilität des FLTs während der Fahrt u.U. sehr stark reduziert, was für den Fahrer nicht immer vorhersehbar ist.

Im Rahmen dieser Erfindung werden nachfolgende Begriffe und Definitionen verwendet:

Die x-Achse weist in die Fahrtrichtung, die y-Achse senkrecht dazu nach rechts entlang der Vorderachse. Die z-Achse steht senkrecht auf der x-y-Ebene und weist nach unten (Rechtssystem). Die Drehung um die x-Achse (Längsachse) wird als Wanken, die Drehung um die y-Achse (Querachse) als Nicken und die Drehung um die z-Achse (Hochachse/Gierachse) als Gieren bezeichnet.

Aus der DE 103 04 658 A1, auf die für Details hinsichtlich des einem Gabelstapler zugrunde liegenden Stabilitätsmodells ausdrücklich verwiesen wird, ist eine Einrichtung zur Steuerung der Fahrstabilität eines Flurförderzeugs und ein Verfahren zur Ansteuerung eines Flurförderzeugs bekannt. Über eine Sensorik werden die Last, die Neigung des Mastes und des Hubgerüsts, die Hubhöhe der Last, die auf den Mast wirkenden Kippkräfte sowie die in Längs- und Querrichtung auf das Fahrzeug wirkenden Beschleunigungen erfasst und mit vorgegebenen Grenzwerten verglichen. Diese vom Fahrzustand abhängigen Grenzwerte können vom Fahrer willkürlich nicht überschritten werden, so dass das Fahrzeug in der Regel unabhängig vom Fahrzustand (Kurvenfahrt, Geradeausfahrt, Bergabfahrt ...) stabil bleibt.

DE 10010011 A offenbart ein Verfahren gemäß dem Oberbegriff des Anspruchs 1.

Es ist wünschenswert, ein verbessertes Verfahren zum Bestimmen einer Kippwahrscheinlichkeit anzugeben, um dann ggf. schneller reagieren zu können, um ein Kippen zu verhindem.

### Offenbarung der Erfindung

Erfindungsgemäß wird ein Verfahren zum Bestimmen einer Kippwahrscheinlichkeit eines Flurförderzeugs mit den Merkmalen des Patentanspruchs 1 vorgeschlagen. Vorteilhafte Ausgestaltungen sind Gegenstand der Unteransprüche sowie der nachfolgenden Beschreibung.

### Vorteile der Erfindung

Die Erfindung kann die Bestimmung der Kippgefahr bei Flurförderzeugen gezielt verbessern, indem eine achsweise und/oder seitenweise definierte Kippbewertung durchgeführt wird. Dabei werden die auf die Räder wirkenden Normalkräfte verglichen, wobei anhand der Normalkräfte vorzugsweise Wank- und Nickwahrscheinlichkeiten als Kippwahrscheinlichkeiten bestimmt werden. Die Bestimmung basiert insbesondere auf den Kräften in z-Richtung (Normalkräfte), bei einem Vierrad-Gerät bspw. auf F_{ZVR}, F_{ZVL} (Normalkraft vorne rechts bzw. links) und F_{ZHR}, F_{ZHL} (Normalkraft hinten rechts bzw. links). In den abhängigen Ansprüchen sind u.a. bevorzugte Gleichungen angegeben, um bestimmte Wank- und Nickwahrscheinlichkeiten zu bestimmen. Diese Gleichungen zeichnen sich durch ihre besonders einfache Form aus und führen dennoch zu sehr brauchbaren Kippbewertungen.

In weiterer bevorzugter Ausgestaltung wird in Reaktion auf die bestimmte Kippwahrscheinlichkeit ein dem Kippen entgegenwirkender Eingriff automatisch durchgeführt. Zweckmäßigerweise werden Soll-Beschleunigungen in x- und y-Richtung des Flurförderzeugs bestimmt, um die Kippgefahr zu vermindern oder zu beheben. Damit kann die Betriebssicherheit deutlich erhöht werden. Schäden an Mensch und/oder Maschine werden vermieden. In Augestaltung können Begrenzungswerte für den Hubmastantrieb zur Verhinderung unzulässiger Gabelhöhen und Hubmastneigungen vorgegeben werden. Als Eingriff kann auch die Fahrgeschwindigkeit begrenzt werden.

Weitere Vorteile und Ausgestaltungen der Erfindung ergeben sich aus der Beschreibung und der beiliegenden Zeichnung.

Die Erfindung ist anhand von Ausführungsbeispielen in der Zeichnung schematisch dargestellt und wird im Folgenden unter Bezugnahme auf die Zeichnung ausführlich beschrieben.

### Figurenbeschreibung

- Figur 1: zeigt eine schematische Darstellung eines Gegengewichtstaplers in einer Seitenansicht.
- Figur 2: zeigt einen beispielhaften Regelkreis gemäß einer bevorzugten Ausführungsform der Erfindung.
- Figur 3: zeigt schematisch den Ablauf einer bevorzugten Ausführungsform der Erfindung.

Wenngleich im Folgenden die Erfindung im Hinblick auf einen Gegengewichtsstapler erläutert wird, geschieht dies rein exemplarisch. Es sei betont, dass die beschriebenen Modelle auch auf andere Flurförderzeuge anwendbar sind, um die Erfindung zu verwirklichen.

Figur 1 zeigt einen Gegengewichtstapler 1 (im Folgenden auch FLT) mit einer Fahrerkabine 2, einem Fahrwerk mit einer Vorderachse 4, einer lenkbaren Hinterachse 6, beispielsweise einer Pendelachse, sowie einem im Bereich der Hinterachse 6 angeordneten Gegengewicht 8 schematisch von der Seite. O.E. sei im Folgenden angenommen, dass der Koordinatenursprung im Zentrum der Vorderachse liege, wobei die sich ergebenden Koordinatenachsen x, y und z in Figur 1 eingezeichnet sind.

An der Vorderseite des FLTs ist ein Hubgerüst 10 mit einem um eine Neigungsachse 12 kippbaren Mast 14 gelagert. Die Einstellung des Neigungswinkels a des Masts 14 erfolgt über eine Neigungseinrichtung mit beispielsweise zwei Neigungszylindern 16, die gelenkig am Fahrzeugrahmen und am Mast 14 befestigt sind. An dem rahmenförmigen Mast ist eine Gabel 17 verschiebbar geführt, wobei die Hubhöhe h_{G} mittels eines schematisch angedeuteten Hubzylinders 18 einstellbar ist. Der FLT 1 umfasst weiterhin eine Steuereinheit 20, die in die Fahrzeugsteuerung integriert oder als externes Modul ausgeführt sein kann. Die Steuereinheit 20 ist zur Durchführung der Erfindung eingerichtet.

Im Folgenden werden zunächst einfach durchführbare Abschätzungen erläutert, die als Ausgangspunkt für die nachfolgende Beschreibung dienen können. Für weitere Details betreffend die Bestimmung verschiedener Größen bei einem Gabelstapler sei ausdrücklich auf die DE 103 04 658 A1 verwiesen.

Es wird vorgeschlagen, mit Hilfe z.B. eines sogenannten Sensorwürfels mit Gierraten- und Beschleunigungssensoren in jede Richtung des Raumes den Bewegungszustand des FLTs zu messen, sodass eine quasistatische Bewegungstrajektorie des FLTs auf der Fahrebene (xy) von den dynamischen Signalanteilen der Bewegung, welche durch Lenk- und Antriebseinflüsse hervorgerufen werden, separiert werden kann. Damit kann die Fahrbahnneigung in Längs- und Querrichtung geschätzt werden. Diese Schätzwerte können vorteilhaft für die weiter unten beschriebenen Modellrechnungen verwendet werden.

Aus der Vermessung des leeren FLTs kann die Lage (x_{FLT}, y_{FLT}, z_{FLT}) des FLT-Schwerpunkts ermittelt werden. Bspw. können hierzu schiefe Ebenen und Wägezellen zur Achslastermittlung genutzt werden, d.h. eine solche Ermittlung kann u.U. mit relativ niedrigem Aufwand erfolgen. In der Folge kann der FLT als Punktmasse m_{FLT} betrachtet werden. Außerdem kann das Trägheitsmoment des FLTs um die Hochachse J_{zzFLT} vermessen und damit als bekannt vorausgesetzt werden.

Die Gabellast m_{Last} und die Lage des Gabellastschwerpunktes können, wie oben beschrieben, geschätzt oder z.B. gemäß DE 103 04 658 A1 bestimmt werden. Damit ergibt sich ein FLT-Gesamtmodell mit zwei Massen mit zwei Schwerpunkten, die zu einer Gesamtmasse m_{Gesamt}, einer Gesamtschwerpunktslage und einem Gesamtträgheitsmoment zusammengefasst werden können.

Die Gesamtmasse m_{Gesamt}wird ermittelt zu: ${m}_{Gesamt} = {m}_{Last} + {m}_{FLT} .$

Der x-Schwerpunktsabstand zur Vorderachse x_{Gesamt} wird ermittelt zu: ${x}_{Gesamt} = \left({m}_{FLT}\cdot {x}_{FLT}-{m}_{Last}\cdot {x}_{Last}\right) / {m}_{Gesamt} .$

Der vertikale Abstand des Gesamtschwerpunkts z_{Gesamt} vom Ursprung wird ermittelt zu: ${z}_{Gesamt} = \left({m}_{FLT}\cdot {z}_{FLT}-{m}_{Last}\cdot {z}_{Last}\right) / {m}_{Gesamt} .$

Das Gesamtträgheitsmoment J_{zzGesamt} des FLTs um die Hochachse wird ermittelt zu: ${J}_{zzGesamt} = {J}_{zzFLT} + {m}_{Last} \cdot {{x}_{Last}}^{2} .$

In der Folge können die Normalkräfte an jedem Rad bspw. aus Sensorsignalen und anhand des nachfolgend beispielhaft erläuterten Rechenmodells abgeschätzt werden:

Ein FLT hat i.A. keine gesondert ausgeführte Federung, d.h. die hintere Pendelachse ist ungefedert am FLT-Aufbau angelenkt und die Vorderräder des FLT sind direkt und starr am Aufbau montiert. Damit ist der FLT-Aufbau mechanisch an drei Punkte, d.h. an den Vorderrädern und am Gelenk der Pendelachse, fixiert. Werden nun Wank- und Nickwinkel des FLT gemessen, die Fahrbahnneigungen in diese Richtungen geschätzt, und die Gierrate v_{Gi}, die Quer- und Längsbeschleunigung a_{y} bzw. aₓ gemessen, so können aus den Kräfte-und Momentensummen des FLT-Aufbaus die Normalkräfte an den Vorderrädern F_{ZVL} und F_{ZVR} ebenso ermittelt werden wie die Quer- und Normalkraft F_{OH} und F_{ZH} im Gelenk der Pendelachse: $\left({F}_{ZVL}+{F}_{ZVR}\right) = \left[m\cdot g\cdot \left({l}_{H}\cdot cos\left({ψ}_{P}+ψ\right)+{h}_{S}\cdot sin\left({ψ}_{P}+ψ\right)\right)+m\cdot {a}_{x}\cdot {h}_{s}-{J}_{yy}\cdot {\partial }^{2}⁢ψ/\partial {t}^{2}\right] / \left({l}_{V}+{l}_{H}\right) ;$ $\left({F}_{ZVL}+{F}_{ZVR}\right) = \left\{m\cdot \left[{a}_{y}\cdot cos\left({ϕ}_{R}+ϕ\right)+g\cdot sin\left({ϕ}_{R}+ϕ\right)\right]+{J}_{xx}\cdot {\partial }^{2}⁢ψ/\partial {t}^{2}-{F}_{QH}\cdot \left(1-{h}_{P}/{h}_{S}\right)\right\} \cdot 2 \cdot {h}_{S} / {s}_{wV} ;$ ${F}_{QH} = \left\{{J}_{zz}\cdot \partial {v}_{Gi}/\partial t+m\cdot {l}_{v}\cdot \left[{a}_{y}\cdot cos\left({ϕ}_{R}+ϕ\right)+g\cdot sin\left({ϕ}_{R}+ϕ\right)\right]\right\} / \left({l}_{H}+{l}_{V}\right) ;$ ${F}_{ZH} = m \cdot g \cdot cos \left({ϕ}_{R}+ϕ\right) \cdot cos \left({ψ}_{P}+ψ\right) - m \cdot {a}_{y} \cdot sin \left({ϕ}_{R}+ϕ\right) - \left({F}_{ZVR}+{F}_{ZVL}\right) ;$

Die Normalkräfte an den Vorderrädern ergeben sich zu: ${F}_{ZVR} = 1 / 2 \cdot \left[\left({F}_{ZVL}+{F}_{ZVR}\right)-\left({F}_{ZVL}-{F}_{ZVR}\right)\right]$ ${F}_{ZVL} = \left[\left({F}_{ZVL}+{F}_{ZVR}\right)-{F}_{ZVR}\right]$

Die Normalkräfte an den Hinterrädern F_{ZHL} und F_{ZHR} ergeben sich zu: ${F}_{ZHL} = {F}_{QH} \cdot {h}_{PG} / {s}_{wH} + {F}_{ZH} / 2$ ${F}_{ZHR} = {F}_{ZH} - {F}_{ZHL}$

### Parameter:

- m: : Gesamtmasse FLT in [kg]
- g: : Erdbeschleunigung [m/s²]
- l_{H}: : Längsabstand der Hinterachse zum Schwerpunkt [m]
- l_{V}: : Längsabstand der Vorderachse zum Schwerpunkt [m]
- aₓ: : Längsbeschleunigung [m/s²]
- h_{S}: : Höhe Schwerpunkt über Grund [m]
- h_{P}: : Höhe Schwerpunkt über Gelenk Pendelachse [m]
- h_{P}: : Höhe Gelenk Pendelachse über Grund [m]
- s_{wV}: : Spurweite vorne [m]
- s_{wH}: : Spurweite hinten [m]
- J_{yy}: : Trägheitsmoment in Nickrichtung [kgm²]
- Jₓₓ: : Trägheitsmoment in Wankrichtung [kgm²]
- ϕ_{R}: : Wankwinkel [rad]
- ϕ: : Fahrbahnneigung in Wankrichtung [rad]
- ψ_{P}: : Nickwinkel [rad]
- ψ: : Fahrbahnneigung in Nickrichtung [rad]
- V_{Gi}: : Gierrate

Es handelt sich hierbei um eine bevorzugte Möglichkeit zur Bestimmung der Normalkräfte an den Rädern. Es versteht sich jedoch, dass die Normalkräfte prinzipiell auch auf andere Weise bestimmbar sind, z.B. mit Hilfe von Reduktionen oder Erweiterungen obiger Gleichungen.

Erfindungsgemäß wurde erkannt, dass FLTs dazu neigen, an einer Achse frühzeitig zu kippen, während die andere noch am Boden bleibt. Die Kippwahrscheinlichkeit, hier Wankwahrscheinlichkeit, wird daher zweckmäßig achsweise, bspw. als R_{QVA} für die Vorderachse und R_{QHA} für die Hinterachse, gemäß nachfolgendem bevorzugtem Zusammenhang ermittelt: ${R}_{QVA} = \left({F}_{ZVR}-{F}_{ZVL}\right) / \left({F}_{ZVR}+{F}_{ZVL}\right)$ ${R}_{QHA} = \left({F}_{ZHR}-{F}_{ZHL}\right) / \left({F}_{ZHR}+{F}_{ZHL}\right) .$

In Längsrichtung kann eine ähnliche Bewertung der Kippwahrscheinlichkeit, hier Nickwahrscheinlichkeit, stattfinden. Dabei ist angedacht, die linke FLT-Seite mit einer Nickwahrscheinlichkeit R_{LL} getrennt von der rechten Seite mit einer Nickwahrscheinlichkeit R_{LR} zu bewerten: $\begin{matrix}{R}_{LL} = \left({F}_{ZVL}-{F}_{ZHL}\right) / \left({F}_{ZVL}+{F}_{ZHL}\right) \\ {R}_{LR} = \left({F}_{ZVR}-{F}_{ZHR}\right) / \left({F}_{ZVR}+{F}_{ZHR}\right)\end{matrix} .$

Ebenfalls ist angedacht, eine Gesamtnickwahrscheinlichkeit R_{L} zu bestimmen: ${R}_{L} = \left({F}_{ZVL}+{F}_{ZVR}-{F}_{ZHL}-{F}_{ZHR}\right) / \left({F}_{ZVL}+{F}_{ZVR}+{F}_{ZHL}+{F}_{ZHR}\right)$

Erreicht eine der bestimmten Kippwahrscheinlichkeiten einen Wert nahe einem Betrag von 1, so wirkt auf wenigstens ein Rad nur noch eine sehr kleine Normalkraft, so dass erkannt wird, dass der FLT zu kippen droht. Bleibt der Betrag der bestimmten Kippwahrscheinlichkeiten nahe Null, so besteht keine Kippgefahr.

In bevorzugter Weiterbildung wird ein dem Kippen entgegenwirkender Eingriff automatisch durchgeführt. Beispielsweise lässt sich die Notwendigkeit eines korrigierenden Eingriffs aus den Beträgen für die Kippgefahr nahe 1 ableiten. Als Schwellwert kann ein Wert von z.B. R_{QMax}= 0,9 verwendet werden. Hierbei ist auch vorteilhaft, die Zeitdauer, in der solche Werte beobachtet werden, mit in die Definition des Eingriffsbeginn einzubeziehen, beispielsweise über geeignete Filteralgorithmen, so dass hohe Kippgefahren über einen definierten Zeitraum ermitteln sein müssen, um einen Eingriffsbeginn auszulösen.

In die Bedingung für das Ende der Regelung geht eine Zeitabhängigkeit ebenfalls zweckmäßigerweise ein, um zu frühes Abschalten des Eingriffes zu verhindern. Ansonsten kann es aufgrund schwingender Ein- und Ausschaltbedingungen zu einem Aufschaukeln des FLT mit hoher Umkippwahrscheinlichkeit kommen. Es ist überdies möglich, die Abschaltschwelle (z.B. bei 0,8) für Eingriffe niedriger anzusetzen als die Einschaltschwelle (z.B. bei 0,9).

Die oben angeführten Gleichungen können bspw. nach einer Zielgröße, hier z.B. einer maximal zulässigen Querbeschleunigung a_{yLimVA} bzw. a_{yLimHA}, aufgelöst werden. Hierzu werden erwünschte Werte R_{QVALim} bzw. R_{QHALim} vorgegeben, z.B. als feste Größe oder als zeitlich veränderliche Größe mit gleitender Anpassung an den Istwert: $\begin{matrix}{a}_{yLimVA} = & { [ {R}_{QVALim} \cdot {s}_{wv} \cdot 1 / 2 \cdot { g \cdot \left({l}_{H}\cdot cos\left({ψ}_{P}+ψ\right)+{h}_{S}\cdot sin\left({ψ}_{P}+ψ\right)\right) + \\ & + {a}_{x} \cdot {h}_{S} - {j}_{yy} / m \cdot {\partial }^{2} ⁢ ψ / {\partial t}^{2} } + \\ & + {J}_{zz} / m \cdot \left({h}_{S}-{h}_{P}\right) \cdot \partial {V}_{Gi} \partial t - {J}_{xx} / m \cdot {h}_{S} \cdot \left({l}_{V}+{l}_{H}\right) \cdot {\partial }^{2} ⁢ ϕ / \partial {t}^{2} ] / \left({h}_{S}\cdot {l}_{H}+{l}_{V}\cdot {h}_{P}\right) - \\ & - g \cdot sin \left({ϕ}_{R}+ϕ\right) } / \\ & / cos \left({ϕ}_{R}+ϕ\right) .\end{matrix}$ $\begin{matrix}{a}_{yLimHA} = & [ {R}_{QHALim} \cdot {s}_{wH} \cdot { g \cdot \left[cos\left({ψ}_{P}+ψ\right)\cdot \left(\left({l}_{v}+{l}_{H}\right)\cdot cos\left({ϕ}_{R}+ϕ\right)-{l}_{H}\right)-{h}_{s}\cdot sin\left({ψ}_{P}+ψ\right)\right] - \\ & - {a}_{x} \cdot {h}_{s} + {J}_{yy} / m \cdot {\partial }^{2} ⁢ ψ / {\partial t}^{2} } ] - { {J}_{zz} / m \cdot \partial {v}_{Gi} / \partial t + {l}_{v} \cdot g \cdot sin \left({ϕ}_{R}+ϕ\right) } \cdot {h}_{PG} \cdot 2 ] / \\ & / \left[{l}_{v}\cdot {h}_{PG}\cdot 2\cdot cos\left({ϕ}_{R}+ϕ\right)+{R}_{QHALim}\cdot {s}_{wH}\cdot \left({l}_{v}+{l}_{H}\right)\cdot sin\left({ϕ}_{R}+ϕ\right)\right]\end{matrix}$

In bevorzugter Ausgestaltung wird der kleinere der Querbeschleunigungswerte ausgewählt und für die Grenzwertbildung herangezogen: ${a}_{yLim} = min \left\{{a}_{yLimVA ;}⁢{a}_{yLimHA}\right\} .$

In weiterer bevorzugter Ausgestaltung wird nun die Querbeschleunigung, bspw. mittels Lenkungs- und/oder Antriebseingriffen, so geregelt, dass der bestimmte Grenzwert nicht überschritten wird.

Erfindungsgemäß wurde festgestellt, dass die Wirksamkeit einer Querbeschleunigungsregelung verbessert werden kann. Bspw. ergibt sich aus dem dynamischen Verhalten des FLTs bei Vorwärtsfahrt eine schlechte Regelbarkeit der Querbeschleunigung, d.h. die Verstärkungsfaktoren des Querbeschleunigungsregelkreises können nicht sehr groß gewählt werden. Daher wird in bevorzugter Ausgestaltung ein zweiter Regelkreis über die Gierrate v_{Gi} des FLTs aufgebaut. Dabei wird dem Gierratenregelkreis die Aufgabe übertragen, im Sinne eines unterlagerten Regelkreises verstärkt quasistationäres Bewegungsverhalten des FLTs zu erzeugen. Damit wird der Sollwert v_{Giso} der Gierratenregelung unter der Annahme, dass der Schwimmwinkelgradient des FLTs klein werden soll, zu ${v}_{GiSo} = {a}_{ySo} / v ,$
wobei v die Längsgeschwindigkeit des FLTs ist.

Der Regelkreis über die Gierrate dient insbesondere dazu, zusätzlich dynamische Anteile des Bewegungsverhaltens einzuregeln.

Ein beispielhafter Regelkreis wird nachfolgend unter Bezugnahme auf Figur 2 dargestellt. Figur 2 zeigt schematisch eine Regelkreisstruktur 200 zur Regelung einer Querbeschleunigung a_{y} sowie einer Gierrate v_{Gi}. Zu diesem Zweck werden dem Regelkreis 200 entsprechende Sollwerte a_{ySoll} und v_{GiSoll} als Führungsgrößen zugeführt. Die Sollwerte werden jeweils einem Vergleichsglied zugeführt, dem weiterhin die momentanen Istwerte a_{y} bzw. v_{Gi} als Regelgrößen zugeführt werden. Die Vergleichsglieder bestimmen die jeweilige Regelabweichung.

Die Querbeschleunigungsregelabweichung wird einem Querbeschleunigungsregelglied 201, die Gierratenabweichung einem Gierratenregelglied 202 zugeführt. Die beiden Regelglieder bestimmen jeweils eine Stellgröße, beispielsweise eine Lenkbewegung, die aufsummiert und mit einer eventuellen Störgröße L_{w} beaufschlagt einer Querbeschleunigungsregelstrecke 203 und einer Gierratenregelstrecke 204 zugeführt werden. Die sich anhand der Regelstrecken ergebenden Istwerte ay bzw. v_{Gi} werden, wie bereits erwähnt, zum Vergleich mit der jeweiligen Führungsgröße als Regelgröße herangezogen.

Die zuvor gemachten Ausführungen betreffend die Querbeschleunigung a_{y} gelten in entsprechend angepasster Weise für die Längsbeschleunigung aₓ. In Ausgestaltung der Erfindung wird auf Grundlage der Fahrbahnneigung, des Lastgewichts und der Lastschwerpunktslage eine zulässige Längsbeschleunigung a_{xLim} aus der Invertierung der Gleichung für die Nickwahrscheinlichkeit bestimmt und - beispielsweise über einen Antriebseingriff - die tatsächliche Längsbeschleunigung auf diesen Wert begrenzt.

Wird optional erkannt, dass sich der Hubmast in nicht abgesenktem Zustand befindet, wird die Fahrgeschwindigkeit zweckmäßigerweise auf niedrige Werte begrenzt. Wird in der Last-identifikation festgestellt, dass sich auf der Gabel eine Last befindet, die bei der bestehenden (ermittelten) Fahrbahnneigung ab einer gewissen Hubhöhe zum (statischen) Umkippen des FLTs führen würde, wird die Hubhöhe zweckmäßig entsprechend begrenzt. Dies kann bspw. dadurch erfolgen, dass die Durchschaltung der Bedienventile des Hubmastes begrenzt wird, so dass der Hubmast nicht in kritische Höhen verfahren werden kann. Alternativ oder zusätzlich kann dem Fahrer am Fahrerplatz die Kritikalität der Last, beispielsweise optisch oder akustisch, angezeigt werden.

Anhand von Figur 3 wird der Ablauf einer bevorzugten Ausführungsform der Erfindung schematisch erläutert. In einem Block 301 werden notwendige Parameter bestimmt, beispielsweise geschätzt oder gemessen. Dazu gehören die Fahrbahnneigung in Längs- und Querrichtung, welche beispielsweise aus Schwerpunktssignalen geschätzt werden kann. Weiterhin werden die aufgenommene Gabellast sowie die Gabellastdimension ermittelt, was beispielsweise aufgrund von Hubmastsignalen abgeschätzt werden kann. Auf Basis dieser sowie insbesondere weiterer unveränderlicher Größen wird in einem Block 302 die Gesamtschwerpunktslage des beladenen FLTs bestimmt.

In einem Block 303 werden die - vorliegend vier - auf jeweils ein Rad wirkenden Normalkräfte bestimmt. In einem Block 304 werden, wie oben erläutert, basierend auf den Normalkräften verschiedene Kippwahrscheinlichkeiten R, wie z.B. Wankwahrscheinlichkeiten und Nickwahrscheinlichkeiten, bestimmt.

In einem Schritt 305 werden die bestimmten Kippwahrscheinlichkeiten bewertet, indem sie beispielsweise mit einem vorgegebenen Schwellwert verglichen werden. Dabei kann auch berücksichtigt werden, wie lange und um wie viel die jeweilige Kippwahrscheinlichkeit einen ersten Schwellwert überschreitet. Wird bei dieser Bewertung festgestellt, dass kein Umkippen droht, kehrt das Verfahren zum Ausgangspunkt 301 zurück.

Wird jedoch festgestellt, dass ein Umkippen droht, wird in Schritt 306 ein dem Kippen entgegenwirkender Eingriff automatisch durchgeführt. Dieser Eingriff kann insbesondere darin bestehen, eine Quer- und/oder Längsbeschleunigung und/oder eine Gierrate - wie oben erläutert - zu regeln.

In einem anschließenden Schritt 307 wird überprüft, ob eine vorgegebene Umkippbedingung weiterhin vorliegt, indem beispielsweise überprüft wird, ob eine bestimmte Kippwahrscheinlichkeit einen zweiten Schwellwert unterschritten hat. Der erste und der zweite Schwellwert können insbesondere unterschiedlich sein. Liegt die Kippbedingung weiterhin vor, wird der Eingriff 306 weiterhin durchgeführt, liegt die Bedingung jedoch nicht mehr vor, wird zum Ausgangspunkt 301 zurückgekehrt. Auch bei der Beurteilung in Schritt 307 wird vorteilhafterweise berücksichtigt, wie lange der zweite Schwellwert unterschritten ist, um ein Aufschaukeln zu verhindern.

## Patentansprüche

1. Verfahren zur Bestimmung einer Kippwahrscheinlichkeit eines Flurförderzeugs (1) mit wenigstens drei Rädern, wobei für wenigstens zwei Räder jeweils die in z-Richtung wirkende Normalkraft (F_{ZVL}, F_{ZHL}) bestimmt wird, wobei wenigstens zwei Normalkräfte (F_{ZVL}, F_{ZHL}) verglichen werden und die Kippwahrscheinlichkeit des Flurförderzeugs (1) aufgrund des
Vergleichsergebnisses bestimmt wird, **dadurch gekennzeichnet, dass** zur Bestimmung der wenigstens zwei Normalkräfte (F_{ZVL}, F_{ZHL}) eine Gierrate (v_{Gi}), eine Querbeschleunigung (a_{y}) und eine Längsbeschleunigung (aₓ) bestimmt werden.

2. Verfahren nach Anspruch 1, wobei zur Bestimmung der wenigstens zwei Normalkräfte (F_{ZVL}, F_{ZHL}) ein Wank- und ein Nickwinkel des Flurförderzeugs und/oder
eine Fahrbahnneigung in x- und y-Richtung bestimmt werden.

3. Verfahren nach einem der vorstehenden Ansprüche, wobei zur Bestimmung einer Wankwahrscheinlichkeit des Flurförderzeugs (1) die Normalkräfte an einer Achse (4, 6), insbesondere Vorder- und/oder Hinterachse, verglichen werden.

4. Verfahren nach Anspruch 3, wobei eine Wankwahrscheinlichkeit R_{QVA} für die Vorderachse (4) und/oder R_{QHA} für die Hinterachse (6) bestimmt werden zu: ${R}_{QVA} = \left({F}_{ZVR}-{F}_{ZVL}\right) / \left({F}_{ZVR}+{F}_{ZVL}\right)$ ${R}_{QHA} = \left({F}_{ZHR}-{F}_{ZHL}\right) / \left({F}_{ZHR}+{F}_{ZHL}\right)$
mit
F_{ZVR}, F_{ZVL}: Normalkraft vorne rechts bzw. links
F_{ZHR}, F_{ZHL}: Normalkraft hinten rechts bzw. links

5. Verfahren nach einem der vorstehenden Ansprüche, wobei zur Bestimmung einer Nickwahrscheinlichkeit des Flurförderzeugs (1) die Normalkräfte (F_{ZVL}, F_{ZHL}) an einer Seite, insbesondere der rechten und/oder linken Seite, verglichen werden.

6. Verfahren nach Anspruch 5, wobei eine Nickwahrscheinlichkeit R_{LL} für die linke Seite und/oder R_{LR} für die rechte Seite bestimmt werden zu: ${R}_{LL} = \left({F}_{ZVL}-{F}_{ZHL}\right) / \left({F}_{ZVL}+{F}_{ZHL}\right)$ ${R}_{LR} = \left({F}_{ZVR}-{F}_{ZHR}\right) / \left({F}_{ZVR}+{F}_{ZHR}\right)$
mit
F_{ZVR}, F_{ZVL}: Normalkraft vorne rechts bzw. links
F_{ZHR}, F_{ZHL}: Normalkraft hinten rechts bzw. links

7. Verfahren nach Anspruch 5, wobei eine Gesamt-Nickwahrscheinlichkeit R_{L} bestimmt wird zu: ${R}_{L} = \left({F}_{ZVL}+{F}_{ZVR}-{F}_{ZHL}-{F}_{ZHR}\right) / \left({F}_{ZVL}+{F}_{ZVR}+{F}_{ZHL}+{F}_{ZHR}\right)$
mit
F_{ZVR}, F_{ZVL}: Normalkraft vorne rechts bzw. links
F_{ZHR}, F_{ZHL}: Normalkraft hinten rechts bzw. links

8. Verfahren nach einem der vorstehenden Ansprüche, wobei eine bestimmte Kippwahrscheinlichkeit mit einem Schwellwert verglichen wird und basierend auf dem Vergleich ein dem Kippen entgegenwirkender Eingriff automatisch durchgeführt wird.

9. Verfahren nach Anspruch 8, wobei bei dem Vergleich zusätzlich auch berücksichtigt wird, wie lange und um wie viel die jeweils bestimmte Kippwahrscheinlichkeit den Schwellwert überschreitet.

10. Verfahren nach Anspruch 8 oder 9, wobei als Eingriff eine Querbeschleunigung (a_{y}), insbesondere für die Hinter- und oder Vorderachse (4, 6), und/oder eine Längsbeschleunigung (aₓ) geregelt wird.

11. Verfahren nach Anspruch 10, wobei zusätzlich eine Gierrate (v_{Gi}) geregelt wird.

12. Steuereinheit (20), die dazu eingerichtet ist, ein Verfahren nach einem der vorstehenden Ansprüche durchzuführen.

## Claims

1. Method for determining a pitch probability of an industrial truck (1) with at least three wheels, in which the normal force (F_{ZVL}, F_{ZHL}) acting in the z-direction is respectively determined for at least two wheels, in which at least two normal forces (F_{ZVL}, F_{ZHL}) are compared and the pitch probability of the industrial truck (1) is determined on the basis of the result of comparison, **characterized in that** a yaw rate (v_{Gi}), a transverse acceleration (a_{y}) and a longitudinal acceleration (aₓ) are determined in order to determine the at least two normal forces (F_{ZVL}, F_{ZHL}).

2. Method according to Claim 1, in which a roll angle and a pitch angle of the industrial truck, and/or
a path gradient in the x-direction and y-direction, are determined in order to determine the at least two normal forces (F_{ZVL}, F_{ZHL}).

3. Method according to one of the preceding claims, in which the normal forces on an axle (4, 6), in particular the front and/or rear axle, are compared in order to determine a rolling probability of the industrial truck (1).

4. Method according to Claim 3, in which a rolling probability R_{QVA} for the front axle (4) and/or R_{QHA} for the rear axle (6) are/is determined as: ${R}_{QVA} = \left({F}_{ZVR}-{F}_{ZVL}\right) / \left({F}_{ZVR}+{F}_{ZVL}\right)$ ${R}_{QHA} = \left({F}_{ZHR}-{F}_{ZHL}\right) / \left({F}_{ZHR}+{F}_{ZHL}\right)$
where
F_{ZVR}, F_{ZVL}: normal force at the front to the right or left, respectively,
F_{ZHR}, F_{ZHL}: normal force at the rear to the right or left, respectively.

5. Method according to one of the preceding claims, in which the normal forces (F_{ZVL}, F_{ZHL}) on one side, in particular the right and/or left side, are compared in order to determine a pitch probability of the industrial truck (1).

6. Method according to Claim 5, in which a pitch probability R_{LL} for the left side, and/or R_{LR} for the right side are determined as: ${R}_{LL} = \left({F}_{ZVL}-{F}_{ZHL}\right) / \left({F}_{ZVL}+{F}_{ZHL}\right)$ ${R}_{LR} = \left({F}_{ZVR}-{F}_{ZHR}\right) / \left({F}_{ZVR}+{F}_{ZHR}\right)$
where
F_{ZVR}, F_{ZVL}: normal force at the front to the right or left, respectively,
F_{ZHR}, FzHL: normal force at the rear to the right or left, respectively.

7. Method according to Claim 5, in which a total pitch probability R_{L} is determined as: ${R}_{L} = \left({F}_{ZVL}+{F}_{ZVR}-{F}_{ZHL}-{F}_{ZHR}\right) / \left({F}_{ZVL}+{F}_{ZVR}+{F}_{ZHL}+{F}_{ZHR}\right)$
where
F_{ZVR}, F_{ZVL}: normal force at the front to the right or left, respectively,
F_{ZHR}, F_{ZHL}: normal force at the rear to the right or left, respectively.

8. Method according to one of the preceding claims, in which a specific pitch probability is compared with a threshold value and, on the basis of the comparison, an intervention counteracting the pitching is carried out automatically.

9. Method according to Claim 8, in which additional account is also taken in the comparison as to for how long and to what extent the respectively determined pitch probability exceeds the threshold value.

10. Method according to Claim 8 or 9, in which, as intervention, a transverse acceleration (ay), in particular for the rear and/or front axles (4, 6), is regulated, and/or a longitudinal acceleration (aₓ) is regulated.

11. Method according to Claim 10, in which a yaw rate (v_{Gi}) is additionally regulated.

12. Control unit (20) which is set up to carry out a method according to one of the preceding claims.

## Revendications

1. Procédé pour déterminer une probabilité de basculement d'un chariot de manutention (1) à au moins trois roues, la force normale agissant dans la direction z (F_{ZVL}, F_{ZHL}) étant respectivement déterminée pour au moins deux roues, au moins deux forces normales (F_{ZVL}, F_{ZHL}) étant comparées et la probabilité de basculement du chariot de manutention (1) étant déterminée sur la base du résultat de comparaison, **caractérisé en ce que** pour déterminer les au moins deux forces normales (F_{ZVL}, F_{ZHL}), on détermine une vitesse de lacet (V_{Gi}), une accélération transversale (a_{y}) et une accélération longitudinale (aₓ).

2. Procédé selon la revendication 1, un angle de roulis et tangage du chariot de manutention et/ou une pente de voie de circulation étant déterminés dans la direction x et y pour déterminer les au moins deux forces normales (F_{ZVL}, F_{ZHL}) .

3. Procédé selon l'une quelconque des revendications précédentes, les forces normales étant comparées à un essieu (4, 6), notamment un essieu avant et/ou arrière pour déterminer une probabilité de roulis du chariot de manutention (1).

4. Procédé selon la revendication 3, une probabilité de roulis R_{QVA} pour l'essieu avant (4) et/ou R_{QHA} pour l'essieu arrière (6) étant déterminées selon : ${R}_{QVA} = \left({F}_{ZVR}-{F}_{ZVL}\right) / \left({F}_{ZVR}+{F}_{ZVL}\right)$ ${R}_{QHA} = \left({F}_{ZHR}-{F}_{ZHL}\right) / \left({F}_{ZHR}+{F}_{ZHL}\right)$
avec :
F_{ZVR}, F_{ZVL} : force normale avant droite et/ou gauche
F_{ZHR}, F_{ZHL} : force normale arrière droite et/ou gauche.

5. Procédé selon l'une quelconque des revendications précédentes, les forces normales (F_{ZVL}, F_{ZHL}) étant comparées au niveau d'un côté, notamment du côté droit et/ou gauche, pour déterminer une probabilité de tangage du chariot de manutention (1).

6. Procédé selon la revendication 5, une probabilité de tangage R_{LL} pour le côté gauche et/ou R_{LR} pour le côté droit étant déterminées selon : ${R}_{LL} = \left({F}_{ZVL}-{F}_{ZHL}\right) / \left({F}_{ZVL}+{F}_{ZHL}\right)$ ${R}_{LR} = \left({F}_{ZVR}-{F}_{ZHR}\right) / \left({F}_{ZVR}+{F}_{ZHR}\right)$
avec :
F_{ZVR}, F_{ZVL} : force normale avant droite et/ou gauche
F_{ZHR}, F_{ZHL} : force normale arrière droite et/ou gauche.

7. Procédé selon la revendication 5, une probabilité de tangage total R_{L} étant déterminée selon : ${R}_{L} = \left({F}_{ZVL}+{F}_{ZVR}-{F}_{ZHL}-{F}_{ZHR}\right) / \left({F}_{ZVL}+{F}_{ZVR}+{F}_{ZHL}+{F}_{ZHR}\right)$
avec :
F_{ZVR}, F_{ZVL} : force normale avant droite et/ou gauche
F_{ZHR}, F_{ZHL} : force normale arrière droite et/ou gauche

8. Procédé selon l'une quelconque des revendications précédentes, une probabilité de basculement déterminée étant comparée à une valeur seuil et une intervention contrant le basculement étant automatiquement réalisée sur la base de la comparaison.

9. Procédé selon la revendication 8, les informations relatives à la durée depuis laquelle la probabilité de basculement respectivement déterminée dépasse la valeur seuil ainsi que la quantité de ce dépassement étant en outre prises en compte lors de la comparaison.

10. Procédé selon la revendication 8 ou 9, l'intervention pouvant être un réglage de l'accélération transversale (a_{y}), notamment pour l'essieu arrière et/ou avant (4, 6), et/ou de l'accélération longitudinale (aₓ).

11. Procédé selon la revendication 10, une vitesse de lacet (v_{Gi}) étant en outre réglée.

12. Unité de commande (20), conçue pour mettre en oeuvre un procédé selon l'une quelconque des revendications précédentes.
